# EUROPÄISCHE PATENTSCHRIFT

(11) **EP 1 834 731 B1**
(45) Veröffentlichungstag und Bekanntmachung des Hinweises auf die Patenterteilung: **12.05.2010**
(21) Anmeldenummer: 06405116.2
(22) Anmeldetag: 15.03.2006
(51) Int. Cl.: B24B 3/00, B24B 53/00

(54) **Verfahren zum Schleifen von Zerspanungswerkzeugen**
Process of grinding cutting tools
Procédé de meulage d'outils de coupe

(43) Veröffentlichungstag der Anmeldung: 19.09.2007
(73) Patentinhaber: J. Schneeberger Holding AG, 4914 Roggwil (CH)
(72) Erfinder: Schneeberger, Jürg, 4900 Langenthal (CH)
(74) Vertreter: Roshardt, Werner Alfred

(56) Entgegenhaltungen:
- EP-A- 1 034 883
- DE-A- 19 632 463
- GB-A- 2 289 982
- US-A- 4 813 188
- US-A- 5 624 301
- US-B1- 6 234 880
- US-B1- 6 491 568

## Beschreibung

### Technisches Gebiet

Die Erfindung betrifft ein Verfahren zum Schleifen von Zerspanungswerkzeugen.

### Stand der Technik

Zum Schleifen von Zerspanungswerkzeugen wurden Topfscheiben, Profilscheiben, Peripheriescheiben und Schleifstifte verwendet. Lamellenschleifscheiben werden in der Regel nicht zum Schleifen von Zerspanungswerkzeugen verwendet; sie dienen typischerweise zum Entlacken und Entrosten.

Topfscheiben sind als gerader Kegelstumpf ausgebildet, wobei am Rand der grossen Basisoberseite geschliffen wird. Es gibt Topfscheiben mit geradem und schrägem Topf. Beide Topfscheibenarten haben eine innere Ausnehmung. Die Topfscheibe mit schrägem Topf ist als innen hohler Kegelstumpf ausgebildet. Ein Schleifbelag ist am Basisrand angeordnet. Die Topfscheibe mit geradem Topf ist ebenfalls innen hohl und hat somit einen U-förmigen Querschnitt, wobei der Schleifbelag an den Stirnseiten der U-Schenkel angeordnet ist. Beide Scheibenarten sind rotationssymmetrisch ausgebildet, wobei die Symmetrieachse die Rotationsachse ist.

Der Schleifrand kann diverse Formgebungen aufweisen. Nachteilig bei Topfscheiben ist ein langer Verstellweg und eine 180° Rotation des Werkstücks, wenn mit jeweils an einer Topfscheibe gegenüberliegenden Schleiforten geschliffen werden muss. Aufgrund der Scheibengeometrie wird ein Bearbeitungsprozess normalerweise auf die Verwendung einer einzigen Schleifscheibe begrenzt; Werkstück-Spannung oder Maschinenteile würden sonst mit den Scheibenkörpern kollidieren.

Peripheriescheiben, auch Umfangscheiben genannt, können als Scheiben mit einem zur Drehachse parallel angeordneten, umlaufenden Schleifbelag ausgebildet sein. Ein Hinterschliff ist aufgrund der Orientierung des Schleifbelags zum Scheibenkörper schwer durchführbar. Konkave Radien können maximal nur bis zum Viertelkreis geschliffen werden.

Profilscheiben haben anstelle eines parallel zur Drehachse verlaufenden, umlaufenden Scheibenrands einen konisch zusammenlaufenden Scheibenrand mit einer abgerundeten (torischen) Spitze. Nur mit dem Torusprofil wird geschliffen, wobei auch ein Hinterschliff vorgenommen werden kann. Der Standweg des präzisen Torusprofils ist sehr begrenzt, ein präzises Abrichten dieser Scheiben ist nicht auf der schleifenden Maschine möglich.

Ein Schleifstift ist in der Regel analog zu einem in ein Futter einspannbaren Fräser ausgebildet, wobei anstelle der Fräserschneiden ein Schleifbelag angeordnet ist.

### Darstellung der Erfindung

### Aufgabe

Aufgabe der Erfindung ist es, ein Verfahren zum Schleifen von Zerspanungswerkzeugen zu schaffen, mit der bzw. mit dem beliebige konkave und konvexe Profile mit ein und derselben Schleifscheibe geschliffen werden können, wobei ein Abrichtschleifen einer zum Schleifen verwendeten Schleifscheibe bereits auf der zum Schleifen des Werkzeugs verwendeten Werkzeugmaschine möglich sein soll.

### Lösung

Die Lösung der Aufgabe erfolgt durch die Merkmale des Patentanspruchs 1 Bevorzugte Ausführungsformen der Erfindung ergeben sich durch die Merkmale der abhängigen Patentansprüche.

Bei einer Schleifscheibe zur Durchführung des Verfahrens gemäss der Erfindung zum Schleifen von Zerspanungswerkzeugen ist der Umfang der Schleifscheibe als umlaufenden First mit auf ihn zusammenlaufenden, je einen Schleifbelag aufweisenden Dachseiten ausgebildet. Konkave Radien eines Oberflächenkonturbereichs des Zerspanungswerkzeugs sind mit dem First und/oder jeweils mit einer der Dachseiten und alle konvexen Konturbereiche sind mit jeweils einer der beiden Dachseiten schleifbar. Selbstverständlich könnten die konvex ausgebildeten Oberflächenkonturbereiche auch mit dem First geschliffen werden; präziser und schneller geht es jedoch mit jeweils einer der Dachseiten. Die Schleifscheibe kann als eine Umfangscheibe gekennzeichnet werden, bei der die mit einem Schleifbelag versehene Umfangseite nicht mehr eine Kreiszylindermantelaussenseite ist, sondern nun zwei Umfangseiten, im Querschnitt einen Winkel einschliessend, analog zu einem Dachfirst, zusammenlaufen.

Dokument US 4813188 beschreibt ein Verfahren gemäß dem Oberbegriff des Anspruchs 1.

Typischerweise ist die Schleifscheibe mit Diamant oder kubischem Bornitrid als Schleifwirkstoff beschichtet; andere Schleifwirkstoffe können selbstverständlich im Rahmen der Erfindung verwendet werden. Zerspanungswerkzeuge sind hauptsächlich, aber nicht einschränkend, Profil-Wechselplatten oder profilierte rotierende Werkzeuge.

Die Symmetrieachse der Schleifscheibe ist gleichzeitig deren Rotationsachse. Vorzugsweise wird man die Schleifscheibe als Doppelkonusscheibe (V-shaped grinding wheel) ausbilden, wobei beide Konusachsen zusammenfallen und die Rotationsachse bilden. Die kleine Fläche jedes Konusses kann nun eine zur Rotationsachse senkrecht verlaufende Ebene sein; muss es aber nicht. Die beiden Flächen können eben, mit zueinander spiegelbildlicher oder unterschiedlicher Wölbung nach aussen oder nach innen ausgebildet sein.

Die Dicke der Schleifscheibe richtet sich, abgesehen von mechanischen Stabilitätsanforderungen, nach den zu schleifenden Oberflächenprofilradien bzw. nach der Tiefe und der Breite der Profiltaschen des zu schleifenden Werkzeuges. Die Doppelkonusmantelflächen bzw. Dachseiten wird man mit einem Winkel kleiner 90° zusammenlaufen lassen, bevorzugt wird man diesen Dachfirstwinkel typischerweise mit 60° wählen; selbstverständlich sind auch kleinere Winkel möglich, insbesondere kleiner 30° wählen. Der Dachfirstwinkel wird aus Kollisionsgründen ca. 10° kleiner gewählt als der kleinste Winkel von zu schleifenden konkaven Oberflächenkonturbereichen. Innerhalb dieser Grenze wird der Winkel, um eine maximalen Stabilität zu erhalten, möglichst gross gewählt. Unter diese Stabilität fällt u.a. die mechanische Stabilität der Schleifscheibe und eine geometrische Stabilität des Dachfirsts bzw. des nach einer Abnutzung entstandenen Torus'. Geschliffen wird nun mit jeweils einer der Dachseiten (Konusmantelseiten) und/oder mit dem Dachfirst (Spitze). Dank der winkligen Orientierung des Schleifbelags zum Scheibenkörper und dank der schlanken Scheibengeometrie kann auch ein Hinterschliff erzeugt werden. Die Schleifscheibendicke und der Dachfirstwinkel bestimmen, wie tief und wie schmal ein Hinterschliff ausgeführt werden kann.

Ein Abrichten ist sehr einfach, da nur die Dachseiten, in der Regel eben, bearbeitet werden müssen.

Die Spitze ist in der Regel nach dem Abrichten sehr scharf. Wenn mit ihr geschliffen wird, nützt sie sich ab und wirkt dann wie eine Profilscheibe mit abgerundeter Spitze. Die scharfe Spitze nützt sich zwar schnell ab, kann aber ebenso schnell wieder mit einer bereits auf derselben Werkzeugschleifmaschine sich befindenden Abrichtschleifscheibe erzeugt werden. Der leicht abgenutzte Dachfirst ist dann Torus-ähnlich mit einem sehr kleinen Torusradius. Aufgrund dieser sehr kleinen Dimension sind nun Abweichungen von einer spitzen Geometrie oder vom idealen Torus im Absolutmass sehr klein und somit tolerierbar. Gegenüber einer Profilschleifscheibe wird mit der erfindungsgemässen Schleifscheibe ein anderer Schleifvorgang durchgeführt: Es wird nicht nur mit der Spitze, sondern auch, d. h. hauptsächlich, mit den zusammenlaufenden Dachseiten geschliffen.

Die Schleifscheiben haben einen typischen Scheibendurchmesser von 300 mm. Dieser verhältnismässig grosse Radius wird gewählt, um ebene Flächen schleifen zu können.

Schleifen und Abrichten können in vorteilhafter Weise auf ein und derselben Maschine durchgeführt werden.

Typischerweise wird man nicht nur eine dieser Schleifscheiben in einer Werkzeugschleifmaschine anordnen, sondern mehrere.

Es können beliebige konkave und konvexe Profile mit der Doppelkonusscheibe geschliffen werden, wobei konkave Radien mit der Spitze und Geraden in konkaven Oberflächenprofilen des Zerspanungswerkzeuges sowie alle konvexen Profile mit einer der beiden Flächen geschliffen werden. Diese sehr vorteilhafte Schleiftechnik an Flächen bleibt, wie sie insbesondere bei Topf- oder Peripheriescheibe gegeben ist, erhalten: Das geradlinige Scheibenprofil der Doppelkonusscheibe ist einfach abzurichten. Die flächigen Dachseiten haben eine lange Standzeit im Schleifprozess und können zur Verbesserung der Oberflächengüte pendelnd eingesetzt werden.

Eine Schleifmaschine mit einer derartigen Doppelkonusscheibe ergibt eine gute Werkstückzugänglichkeit, keine Probleme mit Spannmitteln und kleine Maschinenwege. Die Bestückung der Maschine mit mehreren Scheiben (z.B. grobkörnige fürs Schruppen und feinkörnige fürs Schlichten) ist kollisionsfrei möglich. Die Verwendung von unterschiedlichen Scheiben zum Schruppen ergeben eine höhere Abtragungsleistung und erlauben einen stabileren Produktionsprozess infolge einer Schonung der Scheiben, insbesondere der Schichtscheiben. Die Scheiben müssen nun weniger und seltener abgerichtet werden. Es können zudem Polierschliffe im gleichen Bearbeitungsprogramm nachgeschaltet werden, die bei kleinstem Abtrag nur noch zur Verbesserung der Oberflächengüte dienen. Das Polierschleifen profitiert hierbei vom hier vorgeschlagenen Schleifverfahren, da Feinkornscheiben mit Korngrössen im Bereich weniger Tausendstelmillimeter nur geringste Abträge tolerieren. Sehr genaue Scheibengeometrien und ebenso genaue Werkzeuggeometrien vor der Polieroperation sind Bedingung.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung der Ausführungsbeispiele verwendeten Zeichnungen zeigen
- Fig. 1: einen Querschnitt durch eine Ausführungsvariante einer Schleifscheibe zur Durchführung des erfindungsgemäßen Vefahrens,
- Fig. 2: eine Draufsicht auf die in **Figur 1** dargestellte Schleifscheibe,
- Fig. 3: eine Seitenansicht der in **Figur 1** dargestellten Schleifscheibe,
- Fig. 4a - 4j: schematische Darstellung zum Schleifen von unterschiedlichen Oberflächenprofilen eines Zerspanwerkzeuges mit der in den **Figuren 1** bis **3** dargestellten Schleifscheibe,
- Fig. 5: eine schematische Darstellung für ein Abrichtschleifen einer Schleifscheibe mit einer Abrichtscheibe, welche auf derselben Werkzeugmaschine, wie die Werkzeug schleifenden Schleifscheiben angeordnet ist und
- Fig. 6: eine Variante zu der in den **Figuren 1** bis **3** dargestellten Schleifscheibe.

Grundsätzlich sind in den Figuren gleiche Teile und Elemente mit gleichen Bezugszeichen versehen.

### Wege zur Ausführung der Erfindung

Die in den **Figuren** 1 **bis 3** dargestellte Schleifscheibe **1** hat am Scheibenumfang (Scheibenmantel) zwei als Dachseiten ausgebildete Scheibenrandseiten **3a** und **3b,** welche zu einem umlaufenden First **5** zusammenlaufen. Im First **5** stossen die beiden Dachseiten **3a** und **3b** unter einem Firstwinkel α zusammen. Die Grösse des Firstwinkels α richtet sich nach der zu schleifenden Oberflächenkontur. In der Regel ist Firstwinkel α kleiner 90°, typischerweise 60°. Die Dachseiten **3a** und **3b** sind mit einem Schleifbelag **7a** bzw. 7b belegt. Im Zentrum der Schleifscheibe **1** ist ein Durchbruch **9** vorhanden, um die Scheibe **1** auf einem nicht dargestellten Dorn eines Schleifkopfes aufstecken zu können.

Die Schleifscheibe **1** ist zu ihrer Rotationsachse **10** rotationssymmetrisch aufgebaut. Die Rotationsachse **10** bildet die Achse des Durchbruchs **9.** Eine Ebene, in der der umlaufende Dachfirst **5** liegt, bildet ebenfalls eine Symmetrieebene **12.** Die Symmetrieebene **12** definiert zusammen mit jeweils einer der Dachseiten **3a** bzw. **3b** und einer der unten erwähnten Seitenflächen **19a** bzw. **19b** einen Konus [**19a-3a-12** bzw. **19b-3b-12**]. Die Schleifscheibe **1** kann somit auch als Doppelkonusscheibe bezeichnet werden, wobei die Rotationsachse **10** identisch mit den Konusachsen ist.

In den **Figuren 4a** bis **4j** ist die jeweilige relative Lage zwischen einem zu schleifenden Zerspanungswerkstück **11** und der Schleifscheibe **1** an unterschiedlichen Oberflächenkonturbereichen dargestellt. In **Figur 4a** ist gezeigt, wie ein annähernd ebener, gerade verlaufender Oberflächenkonturbereich **13** mit der Dachseite **3b** der Schleifscheibe 1 geschliffen werden kann. Zum Schleifen von Oberflächenkonturen wird man in der Regel das zu schleifende Werkzeug **11** bewegen. Soll ein Hinterschliff **14** mit einer konkaven Oberflächenkontur, wie in **Figur 4b** angedeutet, geschliffen werden, wird mit dem Dachfirst **5** der Schleifscheibe **1** gearbeitet. Ein Schleifen eines nun folgenden geraden oder konvexen Oberflächenkonturbereichs **15,** wie in **Figur 4c** dargestellt, wird mit der Dachseite **3a** geschliffen. Eine auf den Oberflächenbereich **15** folgende konvexe Kante **17** wird weiterhin mit der Dachseite **3a** geschliffen (**Figur 4d**). Der auf die Kante **17** folgende annähernd ebene Oberflächenbereich **18** wird weiterhin mit der Dachseite **3a** geschliffen (**Figur 4e**). Nach dem Schleifen des Oberflächenbereiches **18** wird das Werkzeug **11** versetzt und mit derselben Dachseite **3a** ein ebener (oder konvex gewölbter) Oberflächenbereich **20** (**Figur 4f**) geschliffen. Nach einer leichten Drehung des Werkzeugs **11** wird der einen konkaven Oberflächenbereich aufweisende Hinterschliff **21** mit dem Dachfirst **5** vorgenommen (**Figur 4g**). Der nun folgende annähernd gerade Oberflächenbereich **22** des Hinterschliffs wird mit der Dachseite **3b** (**Figur 4h**) sowie danach auch die dann folgende Kante **23** (**Figur 4i**) geschliffen. Der bereits geschliffene Oberflächenbereich **18** könnte, wie in **Figur 4j** dargestellt, noch einmal mit der Dachseite **3b** nachgeschliffen werden, um einen guten Übergang von der Kante **23** zum Oberflächenbereich **18** zu erhalten. Die Oberflächenkonturbereiche **14** und **15** sowie **21** und **22** stellen eine Hinterschliffpartie dar.

Anstatt ausgehend von **Figur 4e** den Schleifvorgang über die **Figuren 4f** bis **4j** vorzunehmen, kann er auch in umgekehrter Reihenfolge über die **Figuren 4j** bis **4f** erfolgen. Es sollte möglichst darauf geachtet werden, dass eine ziehende Bearbeitung mit den Dachseiten erfolgt, so dass möglichst wenig mit dem Dachfirst gearbeitet wird.

Auf einer Werkzeugmaschine werden in der Regel mehrere Schleifscheiben zum Schleifen von Werkzeugen eingesetzt. Um die Schleifscheibe **1** abzurichten, d.h. die Dachseiten nach einem längeren Schleifeinsatz eben zu schleifen und den Dachfirst zu schärfen, wird , wie in **Figur 5** angedeutet, eine Abrichtschleifscheibe **30** verwendet. Abrichtschleifscheibe und ein oder mehrere Schleifscheiben **1** befinden sich auf ein und derselben Werkzeugmaschine. D.h. ein Abrichten der Schleifscheiben kann vorgenommen werden, ohne die Schleifscheiben aus der Werkzeugmaschine zu entfernen, was einen grossen Zeitgewinn ergibt.

Die Schleifscheibe kann nun wie in den **Figuren 1 bis 3** dargestellt als Scheibe mit zueinander parallelen Seitenflächen **19a** und **19b** ausgebildet sein. Es können aber auch neben nach aussen leicht bombierten Seitenflächen, wie eingangs erwähnt, auch nach innen versetzte Seitenflächen bombiert oder eben und parallel zueinander, wie bei einer in **Figur 6** dargestellten Schleifscheibe **32** gezeigt, verwendet werden. Bei der Schleifscheibe **32** ist eine Basis **34** der Dachseiten **36a** und **35b** breiter als die Dicke **d** der Schleifscheibe **32.** Ein Vorteil dieser Schleifscheibe **32** gegenüber der Schleifscheibe **1** sind die kleinere Abmessung und damit eine kleiner Masse, welche schnelle Änderungen der Rotationsfrequenz zulässt. Um jedoch eine gleichförmige Umdrehungsgeschwindigkeit während des Schleifens zu erreichen, sind jedoch aufgrund der geringeren Masse höhere Anforderung an eine Geschwindigkeitsregelung und Konstanthaltung vonnöten.

## Patentansprüche

1. Verfahren zum Schleifen von Zerspanungswerkzeugen **(11)** mit ein und derselben Schleifscheibe **(1; 32)** auf einer Werkzeugmaschine, wobei
die Schleifscheibe **(1; 32)** zu einem umlaufenden First **(5)** am Scheibenrand zusammenlaufende Dachseiten **(3a, 3b; 36a, 36b)** mit je einem Schleifbelag **(7a, 7b)** hat und
ohne ein Entfernen der Schleifscheibe **(1; 32)** von der Werkzeugmaschine die Dachseiten **(3a, 3b; 36a, 36b)** unter Bildung eines scharfen Firsts **(5)** abgerichtet werden, und
mit den Dachseiten **(7a, 7b)** ein und derselben Schleifscheibe **(1; 32)** Geraden **(13, 15, 18, 20, 22)** in konkaven Oberflächenkonturbereichen des jeweils abzurichtenden Zerspanungswerkzeuges **(11)** geschliffen werden
**dadurch gekennzeichnet, dass** alle konvexen Konturbereiche **(17, 23)** mit einer der beiden zum First **(5)** zusammenlaufenden Dachseiten **(3a, 3b; 36a, 36b)** und konkave Radien in Oberflächenkonturen **(14; 21)** des Zerspanungswerkzeugs **(11)** mit dem First **(5)** und/oder einer der Dachseiten **(3a, 3b; 36a, 36b)** geschliffen werden.

2. Verfahren nach Anspruch 1, **dadurch gekennzeichnet, dass** die Dachseiten **(3a, 3b; 36a, 36b)** auf der Werkzeugmaschine abgerichtet werden.

3. Verfahren nach Anspruch 1, **dadurch gekennzeichnet, dass** das Zerspanungswerkzeug (11) mit einer als Doppelkonusscheibe ausgebildeten Schleifscheibe **(1; 32),** bei welcher eine Rotationsachse (10) mit einer Konusachse zusammenfällt, geschliffen wird.

4. Verfahren nach Anspruch 1, **dadurch gekennzeichnet, dass** das Zerspanungswerkzeug (11) mit einer Schleifscheibe **(1, 32)** mit als Doppelkonusmantelflächen ausgebildeten und in einem Winkel (α) kleiner 90° zusammenlaufenden Dachseiten **(3a, 3b; 36a, 36b)** geschliffen wird.

5. Verfahren nach Anspruch 2, **dadurch gekennzeichnet, dass** das Zerspanungswerkzeug (11) mit einer als Doppelkonusscheibe ausgebildeten Schleifscheibe **(1, 32),** bei welcher eine Rotationsachse **(10)** mit einer Konusachse und einer Werkzeugmaschinenspindelachse zusammenfällt, geschliffen wird.

6. Verfahren nach Anspruch 2, **dadurch gekennzeichnet, dass** wenigstens eine der Dachseiten **(3a, 3b; 36a, 36b)** der Schleifscheibe **(1, 32)** mit wenigstens einer Abrichtscheibe **(30)** der Werkzeugmaschine, vorzugsweise in der Form einer Doppelkonusmantelfläche, abgerichtet wird.

7. Verfahren nach Anspruch 1, **dadurch gekennzeichnet, dass**
mehrere dieser Schleifscheiben **(1; 32)** vorzugsweise mit unterschiedlicher Scheibendicke, insbesondere mit eine unterschiedliche Schleifkömung aufweisenden Schleifbelägen **(7a, 7b),** und in bevorzugter Weise mit unterschiedlichen Firstwinkeln (α) vorhanden sind.

## Claims

1. Process for grinding cutting tools (11) with one and the same grinding wheel (1; 32) on a machine tool, wherein
the grinding wheel (1; 32) has roof sides (3a, 3b; 36a, 36b) which converge towards a circumferential ridge (5) at the wheel edge and have one grinding layer (7a, 7b) each, and
the roof sides (3a, 3b; 36a, 36b) are dressed, with a sharp ridge (5) being formed, without removing the grinding wheel (1; 32) from the machine tool, and
with the roof sides (7a, 7b) of one and the same grinding wheel (1; 32), straight lines (13, 15, 18, 20, 22) are ground in concave surface contour regions of the cutting tool (11) to be ground in each case,
**characterized in that** all the convex contour regions (17, 23) are ground with one of the two roof sides (3a, 3b; 36a, 36b) converging towards the ridge (5) and concave radii in surface contours (14; 21) of the cutting tool (11) are ground with the ridge (5) and/or one of the roof sides (3a, 3b; 36a, 36b).

2. Process according to Claim 1, **characterized in that** the roof sides (3a, 3b; 36a, 36b) are dressed on the machine tool.

3. Process according to Claim 1, **characterized in that** the cutting tool (11) is ground with a grinding wheel (1; 32) which is designed as a double-cone wheel and in which a rotation axis (10) coincides with a cone axis.

4. Process according to Claim 1, **characterized in that** the cutting tool (11) is ground with a grinding wheel (1, 32) having roof sides (3a, 3b; 36a, 36b) which are designed as double-cone lateral surfaces and converge at an angle (α) of less than 90°.

5. Process according to Claim 2, **characterized in that** the cutting tool (11) is ground with a grinding wheel (1; 32) which is designed as a double-cone wheel and in which a rotation axis (10) coincides with a cone axis and a machine-tool spindle axis.

6. Process according to Claim 2, **characterized in that** at least one of the roof sides (3a, 3b; 36a, 36b) of the grinding wheel (1, 32) is dressed with at least one dressing wheel (30) of the machine tool, preferably in the form of a double-cone lateral surface.

7. Process according to Claim 1, **characterized in that** a plurality of these grinding wheels (1; 32) are present, preferably with different wheel thicknesses, in particular with grinding layers (7a, 7b) having different abrasive grain sizes, and preferably with different ridge angles (α).

## Revendications

1. Procédé pour meuler des outils de coupe (11) comprenant un seul et unique disque abrasif (1 ; 32) sur une machine-outil,
le disque abrasif (1 ; 32) ayant des côtés de toit (3a, 3b ; 36a, 36b) convergeant l'un vers l'autre jusqu'à une crête périphérique (5) au niveau du bord du disque, avec une garniture abrasive respective (7a, 7b), et
les côtés de toit (3a, 3b ; 36a, 36b) étant dressés en formant une crête aiguisée (5) sans enlever le disque abrasif (1 ; 32) de la machine-outil, et
avec les côtés de toit (7a, 7b) d'un seul et unique disque abrasif (1 ; 32), des droites (13, 15, 18, 20, 22) étant meulées dans des régions de contour de surface concaves de l'outil de coupe respectif à meuler (11),
**caractérisé en ce que** toutes les régions de contour convexes (17, 23) sont meulées avec l'un des deux côtés de toit (3a, 3b ; 36a, 36b) convergeant l'un vers l'autre jusqu'à la crête (5) et des rayons concaves étant meulés dans les contours de surface (14 ; 21) de l'outil de coupe (11) avec la crête (5) et/ou l'un des côtés de toit (3a, 3b ; 36a, 36b) .

2. Procédé selon la revendication 1, **caractérisé en ce que** les côtés de toit (3a, 3b ; 36a, 36b) sont dressés sur la machine-outil.

3. Procédé selon la revendication 1, **caractérisé en ce que** l'outil de coupe (11) est meulé avec un disque abrasif (1 ; 32) réalisé sous forme de disque à double cône, dans lequel un axe de rotation (10) coïncide avec un axe de conicité.

4. Procédé selon la revendication 1, **caractérisé en ce que** l'outil de coupe (11) est meulé avec un disque abrasif (1, 32) avec des côtés de toit (3a, 3b ; 36a, 36b) réalisés sous forme de surfaces d'enveloppe à double cône et convergeant l'un vers l'autre suivant un angle (α) inférieur à 90°.

5. Procédé selon la revendication 2, **caractérisé en ce que** l'outil de coupe (11) est meulé avec un disque abrasif (1, 32) réalisé sous forme de disque à double cône, dans lequel un axe de rotation (10) coïncide avec un axe de conicité et un axe de broche de la machine-outil.

6. Procédé selon la revendication 2, **caractérisé en ce qu'**au moins l'un des côtés de toit (3a, 3b ; 36a, 36b) du disque abrasif (1, 32) est dressé avec au moins un disque de dressage (30) de la machine-outil, de préférence dans la forme d'une surface d'enveloppe à double cône.

7. Procédé selon la revendication 1, **caractérisé en ce que** plusieurs de ces disques abrasifs (1 ; 32) sont prévus de préférence avec une épaisseur de disque différente, notamment avec des garnitures abrasives (7a, 7b) présentant une granulation de meulage différente, et de préférence avec des angles de crête (α) différents.
